# FASCICULE DE BREVET EUROPEEN

(11) **EP 0 826 934 B1**
(45) Date de publication et mention de la délivrance du brevet: **31.10.2001**
(21) Numéro de dépôt: 97450021.7
(22) Date de dépôt: 27.08.1997
(51) Int. Cl.: F24H 9/20

(54) **Procédé de régulation de la charge et de la décharge d'appareils de chauffage électrique à accumulation**
Verfahren zur Steuerung des Ladens und Entladens von elektrischen Speicherheizgeräten
Method for controlling the charging and decharging of electric storage heaters

(30) Priorité: 27.08.1996 FR 9610655
(43) Date de publication de la demande: 04.03.1998
(73) Titulaire: SOCIETE ANONYME DITE MULLER & CIE, F-75018 Paris (FR)
(72) Inventeur: Arribas, Cécilio, 02006 Laon (FR)
(74) Mandataire: Thébault, Jean-Louis

(56) Documents cités:
- FR-A- 2 258 073

## Description

La présente invention a trait aux appareils de chauffage électrique à accumulation, couramment désignés par "accumulateurs", ainsi qu'aux systèmes de chauffage analogues et vise à un meilleur contrôle aussi bien des phases d'accumulation de chaleur ou charge de tels appareils que des phases de restitution de la chaleur emmagasinée.

Ce type d'appareil est constitué brièvement d'un empilage de briques réfractaires, de résistances électriques blindées logées dans l'empilage, de canaux de circulation d'air traversant l'empilage et d'un système de turbines forçant de l'air prélevé à l'extérieur dans les canaux pour ensuite le rejeter à l'extérieur et de moyens de commande/contrôle, d'une part, des résistances électriques et, d'autre part, des turbines, en fonction de divers paramètres.

Ces appareils sont bien adaptés aux modes de tarification de l'énergie électrique à périodes tarifaires successives au cours d'un cycle de 24 heures.

Généralement la charge de l'empilage de briques ou noyau s'effectue de nuit pendant les heures de tarification dites creuses ou à tarif réduit et la chaleur accumulée la nuit est restituée le jour en fonction des besoins calorifiques du local où est installé l'appareil, ces besoins étant affichés par l'utilisateur à partir de divers systèmes tels que thermostat d'ambiance, commutateur de commande, régulateur, etc...

Un accumulateur se charge généralement en fonction de la température extérieure au local à chauffer.

Or, il arrive assez fréquemment, notamment en intersaison, qu'une nuit avec une pointe de froid soit suivie d'une journée relativement clémente. Il s'ensuit que le noyau de l'accumulateur va se charger au-delà de ce qui sera nécessaire pour satisfaire les besoins demandés dans la journée, du fait de la température extérieure relativement clémente.

Les systèmes connus de régulation de la charge/décharge des accumulateurs ne donnent pas satisfaction dans de telles périodes de forte amplitude thermique entre la nuit et le jour.

La présente invention a précisément pour but de proposer une régulation perfectionnée permettant à la fois un meilleur confort de l'usager et une gestion plus économique de l'énergie consommée.

A cet effet, l'invention a pour objet un procédé de régulation de la charge et de la décharge d'appareils de chauffage électrique à accumulation ou analogues et notamment du type comprenant un noyau formé de briques réfractaires, des résistances électriques de chauffage du noyau, et une pluralité de turbines de circulation forcée d'air à réchauffer dans des canaux du noyau, procédé qui consiste
A/ en ce qui concerne la décharge ou restitution :
   . à déclencher la mise en service d'au moins une turbine lorsque la température mesurée dans le local où se trouve l'appareil descend en dessous d'un premier seuil pré-déterminé par rapport à la température de consigne affichée et en deçà de celle-ci,
   . à moduler, à chaque mise en service de la ou des turbines, leur vitesse de rotation suivant les phases successives ci-après :
      - v1 :: vitesse nominale, pendant une durée prédéterminée ;
      - v2 :: vitesse réduite à un premier niveau pendant une durée prédéterminée,
      - v3 :: vitesse amenée à un deuxième niveau supérieur au premier, pendant une durée prédéterminée,
      - v4 :: vitesse amenée à un troisième niveau intermédiaire entre la vitesse nominale et le deuxième niveau, pendant une durée prédéterminée ;

   - le passage de l'un des régimes v2 et v3 au régime suivant n'étant effectué que si les deux conditions suivantes sont remplies :
      1) la température du local est inférieure à celle de consigne ;
      2) l'élévation de température dans le local pendant la durée de la phase qui vient de s'achever est inférieure à un seuil prédéterminé ;
   - chaque phase v2, v3, v4 étant, si ladite élévation de température, à la fin de la phase considérée, est supérieure audit seuil, recommencée dans les mêmes conditions, un nombre déterminé de fois ;
   - et l'arrêt des turbines étant commandé à tout moment dès que la température du local atteint ladite valeur de consigne affichée ;
B/ en ce qui concerne la charge du noyau :
   1) pendant les heures de tarification réduite :
      a) à cumuler sur 24 heures et en dehors desdites heures de tarification réduite, les temps de fonctionnement des turbines en pondérant ces temps en fonction de la vitesse des turbines dans chaque période de fonctionnement ;
      b) et, en fonction d'un abaque de pourcentage de charge en fonction du total ainsi cumulé des temps de fonctionnement des turbines, à déterminer un pourcentage de charge du noyau et à limiter la charge du lendemain dudit noyau à ce pourcentage ;
   2) pendant les heures de restitution :
      a) à effectuer une relance :
         - si, à la fin de la succession desdites phases v1 à v4, l'élévation de la température du local pendant le temps cumulé de fonctionnement des turbines est inférieure à un seuil prédéterminé ,
         - ou si la température dudit local atteint en descendant un deuxième seuil prédéterminé par rapport à la température de consigne, en deçà dudit premier seuil,
      b) et à arrêter la relance dès que la température du local atteint ladite valeur de consigne.

Suivant une variante de mise en oeuvre de l'invention, la relance éventuelle de la charge du noyau pendant la période de restitution est effectuée de préférence au tiers ou aux deux tiers de la puissance de l'appareil.

Suivant une autre variante de mise en oeuvre de l'invention, pour un fonctionnement en régime réduit, on envoie à un micro-contrôleur de l'appareil un signal interdisant la mise en service des turbines de restitution, sauf si la température du local descend en dessous d'un troisième seuil par rapport à la température de consigne, inférieur au deuxième seuil, les modalités de charge du noyau demeurant inchangées.

Avantageusement, cette autre variante est mise en oeuvre à l'aide d'un commutateur multi-positions : ARRET-HORS-GEL-REDUIT-CONFORT, de type connu, à fil pilote unique relié au micro-contrôleur de l'appareil, la position REDUIT ayant pour effet d'abaisser les valeurs de consigne et donc d'introduire ledit troisième seuil en dessous duquel la restitution du noyau sera commandée.

Dans la présente description, on désigne par "appareil" un seul accumulateur ou plusieurs alimentés en parallèle, ceux-ci pouvant être eux-mêmes utilisés concurremment ou en relais avec des appareils de chauffage d'autres types, par exemple convecteurs, panneaux radiants, etc...

D'autres caractéristiques et avantages ressortiront de la description qui va suivre d'un mode de mise en oeuvre du procédé de l'invention, description donnée à titre d'exemple uniquement et en regard des dessins annexés sur lesquels :
- Figure 1 représente un diagramme de fonctionnement de la restitution de la chaleur stockée dans un accumulateur, conformément au procédé de l'invention ;
- Figure 2 représente un diagramme des vitesses des turbines selon le procédé de l'invention ;
- Figure 3 représente un abaque du pourcentage de charge du noyau de l'accumulateur en fonction des temps cumulés de fonctionnement des turbines, conformément au procédé de l'invention, et
- Figure 4 est un schéma d'une installation comportant plusieurs types d'appareils de chauffage électrique dont un accumulateur, pilotés à partir d'un commutateur à fil pilote unique.

Les figures 1 et 2 illustrent le principe de restitution de la chaleur emmagasinée dans le noyau d'un accumulateur, conformément au procédé de l'invention.

La charge du noyau s'opère la nuit durant la période de tarification réduite et la restitution de la chaleur emmagasinée s'opère le jour suivant durant la période de tarification normale dite heure pleines suivant immédiatement ladite période de tarification réduite, le cycle charge/restitution s'étalant sur 24 heures. Toutefois, exceptionnellement des cycles de restitution peuvent être nécessaires au maintien de la température ambiante pendant la nuit.

Conformément à l'invention, on va définir un premier seuil de température T₁, en deçà de la température de consigne Tc affichée par l'utilisateur du local où l'accumulateur est installé, par exemple sur un thermostat d'ambiance incorporé dans l'accumulateur ou fixé à distance (sonde murale). Le seuil T₁ est fixé par rapport à la consigne Tc, qui est par exemple 20°C. Dans l'exemple illustré par la figure 1, le seuil T₁ est 0,5°C en dessous de Tac.

Selon le procédé de l'invention, on va contraindre, en dehors de la période dite heures creuses, la température ambiante du local à demeurer à l'intérieur de la plage 19°,5 C - 20°C par une régulation particulière de la restitution dynamique, c'est-à-dire le contrôle des turbines de l'accumulateur.

En Ta sur la figure 1, on a représenté la courbe d'évolution de ladite température ambiante qui est en train de descendre. En atteignant (point A) le seuil T₁, elle va déclencher un processus de mise en fonctionnement des turbines, pendant une période de temps t, jusqu'à ce que la température d'ambiance Ta₁ ait atteint la température de consigne Tc (point B).

Pendant la période de temps t, on va piloter les turbines de l'accumulateur suivant le diagramme de la figure 2 illustrant le régime des vitesses des ventilateurs durant la période de temps t.

Au démarrage, durant par exemple les 5 premières secondes (td) de la période t, les turbines sont lancées à leur vitesse nominale v1 alimentant le moteur électrique d'entraînement sous la tension nominale de 230 volts. L'intérêt de procéder ainsi est d'assurer un démarrage correct, lequel pourrait être, s'il était réalisé à vitesse réduite, entravé par exemple par un empoussiérage des paliers.

Au bout des 5 secondes, les turbines sont commutées automatiquement sur une vitesse v2 correspondant à un fonctionnement silencieux, la tension d'alimentation des moteurs des turbines étant de 170 volts.

Ce régime de vitesse est maintenu par exemple pendant 5 minutes (t₁) et durant ce temps, la température ambiante, illustrée par le segment S1 sur la figure 2, augmente et passe du niveau a au niveau b.

Si au cours de la période t₁, la température ambiante s'est élevée d'un niveau inférieur à un seuil pré-déterminé, fixé dans le cas illustré à 0,15°C, les turbines sont commutées sur une vitesse supérieure v3 correspondant à une tension d'alimentation de 190 volts et maintenues à cette vitesse pendant la période de temps t₂, fixée également à 5 minutes.

La température ambiante S2 passe du niveau b au niveau c. A ce moment, on mesure l'élévation de température depuis le niveau a et si cette élévation, ramenée à la somme t₁ et t₂, est inférieure audit seuil ci-dessus, c'est à dire si l'élévation de température est inférieure à 0,3°C ramené à 10 minutes, les turbines sont commutées sur la vitesse v4, intermédiaire entre v1 et v3 et correspondant à une tension d'alimentation de 210 volts et, ce, pour une période de temps t₃ de 5 minutes.

Pendant ce temps t₃, la température ambiante S3 passe du niveau c au niveau d.

Si le niveau b est tel que l'élévation de température ramenée au temps t₁ est supérieure audit seuil (0,15°C/5mn), la phase de vitesse v3 n'est pas enclenchée, mais la phase de vitesse v2 est poursuivie pendant une nouvelle période t₁. A la fin de cette seconde période t₁, on détermine à nouveau si l'élévation de température cumulée sur ces deux périodes t₁ et ramenée à 10 minutes est inférieure ou supérieure audit seuil. Si elle est inférieure, on passe alors au régime de vitesse v3. Si elle est supérieure, on poursuit une troisième et dernière fois le même régime de vitesse v2, pendant encore une même période t₁. A la fin de la troisième période t₁, on passe automatiquement à la phase de vitesse v3.

Un même processus s'opère éventuellement au niveau c à la fin de la période t₂, qui peut être répétée deux fois, dans les mêmes conditions qu'expliqué ci-dessus à propos de la période t₁.

Si le niveau de température d à la fin de t₃ est celui de la température de consigne Tc, le fonctionnement des turbines n'est pas poursuivi.

Par contre, si le niveau d est inférieur à Tc, la période t₃ sera reconduite une fois ou même deux, dans les mêmes conditions que pour t₁ et t₂, jusqu'à ce que la température ambiante ait atteint Tc.

L'installation bien entendu sera conçue et réglée de façon que normalement la période t₃ n'ait pas à être renouvelée, sauf dans des circonstances exceptionnelles telles que par exemple l'ouverture prolongée d'une fenêtre du local.

Bien entendu, à tout moment à l'intérieur de la période t, que les périodes partielles t₁, t₂, t₃ soient uniques ou répétées, si la température ambiante atteint Tc, les turbines sont immédiatement arrêtées.

L'incrémentation des tensions d'alimentation des moteurs des turbines est un moyen simple de régulation des vitesses de ces dernières.

Plusieurs techniques connues sont utilisables pour ce faire, telles que des résistances chutrices, ou la prévision de plusieurs bobinages sur les moteurs, ou encore l'envoi de salves d'ondes d'alimentation avec des périodes suffisamment courtes pour éviter les à-coups.

Toutes les turbines ou simplement une partie de celles-ci peuvent être mises en fonctionnement au cours de la période t. On peut aussi ne mettre en service qu'une partie des turbines avec une rotation pour mieux répartir dans le noyau le prélèvement de calories.

Les valeurs données ci-dessus aux températures Tc, T₁ ainsi que le gradient de température par rapport au temps (0,15°C/5 mn) peuvent bien entendu varier.

En revenant à la figure 1, on observera qu'après le point B, si la température ambiante Ta₂ redescend jusqu'au seuil T₁ (point C), on va entamer une nouvelle période t' durant laquelle va s'opérer un pilotage des turbines identique à celui réalisé durant la période t jusqu'à ce que la température ambiante Ta₃ remonte à Tc (point D).

A tous moments, d'autres périodes (t") de restitution dynamique pourront s'établir, tant que l'on se trouve toujours dans la période dite d'heures pleines.

Si, au cours de cette période, la température ambiante Ta4 venait, pour une raison ou pour une autre et en dépit de la mise en route du régime de restitution dynamique conforme à l'invention, à descendre à un seuil T₂ prédéterminé par rapport à la température de consigne Tc et en deçà à la fois de cette dernière et du seuil T₁, la relance du noyau serait effectuée. Ce seuil T₂ est par exemple fixé à 2°C en dessous de Tc.

Lorsque la température d'ambiance Ta₄ atteint ce seuil T₂ (point E), la relance du noyau va s'effectuer en fonction de la tarification, c'est à dire au tiers ou aux deux tiers de la puissance en tarification pleine et à pleine puissance en tarification réduite.

Ceci permettra conjointement à la mise en route des turbines conformément à l'invention, la remontée de la température ambiante Tas jusqu'à la valeur de consigne Tc.

Sur la figure 1, on a également représenté un troisième seuil T₃ de température, déterminé par rapport à la consigne Tc et en deçà à la fois de cette dernière et la température (T₂) de relance du noyau.

Ce seuil T₃, dénommé consigne de nuit, est par exemple fixé à 3°C en dessous de Tc. Il n'est utilisé qu'en période de tarification réduite, pour mettre en service les turbines de restitution si la température ambiante venait à descendre au seuil T₃.

Plus précisément, ceci revient à abaisser de 3°C les seuils Tc, T₁ en sorte que si la température ambiante baisse de plus de 0,5°C par rapport au nouveau seuil (17°C), on va déclencher le processus de restitution selon les modalités expliquées plus haut, c'est à dire le pilotage des vitesses des turbines en sorte de maintenir ladite température dans la plage 16°5C-17°C.

On va maintenant expliquer le mode de charge du noyau conforme à l'invention en se référant à la figure 3.

Sur cette figure, on a représenté le diagramme du taux (en pourcentage de charge nominale) de charge du noyau en fonction des temps cumulés sur 24 heures de fonctionnement des turbines en dehors des périodes de tarification réduite.

Conformément à l'invention, on pondère le temps de fonctionnement des turbines en fonction de leur vitesse de rotation en affectant un coefficient à chaque vitesse (ou tension d'alimentation du moteur).

Au cours de la période de tarification pleine, on totalise les durées partielles, ainsi pondérées (td, t₁, t₂, t₃) de toutes les périodes (t, t', t"), de fonctionnement des turbines et on détermine un abaque (figure 3) faisant correspondre à un nombre donné d'heures de fonctionnement des turbines un taux de charge du noyau. Le taux est maximal, par exemple 100%, pour une durée cumulée de marche des turbines maximal (par exemple 11 heures).

Ainsi, si les turbines, un jour donné, ont peu fonctionné, ce qui signifie que la demande de chaleur a été réduite, par exemple parce que la température extérieure était clémente, alors, la charge pendant la nuit suivant ce jour n'aura pas besoin d'être importante. Son taux sera alors adapté aux besoins présumés, basés sur ceux réellement constatés la veille, à partir de l'abaque de la figure 3.

Il est à noter que les valeurs indiquées sur cet abaque peuvent être bien entendu modifiées en fonction de la puissance du ou des appareils sous contrôle et en fonction de la puissance nécessaire au chauffage du local (puissance installée par rapport aux déperditions).

Par ailleurs, il est également à signaler qu'avantageusement et afin d'obtenir une précision optimale du niveau de charge du noyau accumulateur, la température de ce noyau sera mesurée à l'aide d'un thermocouple au contact du noyau de l'accumulateur et non comme cela se fait habituellement dans les appareils existants, à l'aide d'un organe de mesure placé contre ou dans l'isolant thermique qui entoure le noyau et qui ne contrôle qu'une température "image" approximative.

La figure 4 est un schéma d'une installation de chauffage électrique comprenant un accumulateur 10, un panneau radiant 11, un convecteur 12, tous reliés par un fil pilote unique 13 à un commutateur 14 multipositions, par exemple du type dénommé commercialement "Portier SESAME".

Le bouton de commande 15 du commutateur permet un positionnement sur quatre positions à savoir C (Confort) ; R (Réduit) ; H-G (Hors-gel) et A (Arrêt). Les signaux de commande véhiculés par le conducteur unique 13 et adressés aux micro-contrôleurs de commande intégrés dans les divers appareils 10, 11 et 12, sont constitués, à la manière connue, par : absence de signal (position C); signal alternatif pleine alternance (position R) ; signal demi-alternance inférieure (position H-G) et signal demi-alternance supérieure (position A).

Ce dispositif permet à l'utilisateur en particulier de mettre en service la consigne de nuit (seuil T₃, figure 1) en plaçant le bouton 15 sur la position R, ce qui abaisse les valeurs de consignes de l'accumulateur 10, son fonctionnement demeurant, comme expliqué plus haut, le même.

Suivant une variante, le commutateur 14 peut être remplacé par un programmateur générateur d'ordres véhiculés par le fil pilote 13, en sorte que, notamment la consigne de nuit soit mise en service automatiquement suivant le programme affiché.

Il est à noter que le fil pilote 13 pourrait être supprimé en utilisant les fils d'alimentation des moteurs des turbines de l'accumulateur 10 suivant le système des courants porteurs, pour véhiculer les signaux correspondant aux positions C, R, H-G, A, par des messages formatés de façon appropriée.

## Revendications

1. Procédé de régulation de la charge et de la décharge d'appareils de chauffage électrique à accumulation ou analogues et notamment du type comprenant un noyau formé de briques réfractaires, des résistances électriques de chauffage du noyau, et une pluralité de turbines de circulation forcée d'air à réchauffer dans des canaux du noyau, procédé qui consiste :
A/ en ce qui concerne la décharge ou restitution :
. à déclencher la mise en service d'au moins une turbine lorsque la température mesurée dans le local où se trouve l'appareil descend en dessous d'un premier seuil (T₁) pré-déterminé par rapport à la température de consigne (Tc) affichée et en deçà de celle-ci,
. à moduler, à chaque mise en service de la ou des turbines, leur vitesse de rotation suivant les phases successives ci-après :
v1 : vitesse nominale, pendant une durée prédéterminée ;
v2 : vitesse réduite à un premier niveau pendant une durée prédéterminée,
v3 : vitesse amenée à un deuxième niveau supérieur au premier, pendant une durée prédéterminée,
v4 : vitesse amenée à un troisième niveau intermédiaire entre la vitesse nominale et le deuxième niveau, pendant une durée prédéterminée ;
• - le passage de l'un des régimes v2 et v3 au régime suivant n'étant effectué que si les deux conditions suivantes sont remplies :
1) la température du local est inférieure à celle de consigne (Tc) ;
2) l'élévation de température dans le local pendant la durée de la phase qui vient de s'achever est inférieure à un seul prédéterminé ;
• - chaque phase v2, v3, v4 étant, si ladite élévation de température, à la fin de la phase considérée, est supérieure audit seuil, recommencée dans les mêmes conditions, un nombre déterminé de fois ;
• - et l'arrêt des turbines étant commandé à tout moment dès que la température du local atteint ladite valeur de consigne affichée (Tc) ;
B/ en ce qui concerne la charge du noyau :
1) pendant les heures de tarification réduite :
a) à cumuler sur 24 heures et en dehors desdites heures de tarification réduite, les temps de fonctionnement des turbines en pondérant ces temps en fonction de la vitesse des turbines dans chaque période de fonctionnement ;
b) et, en fonction d'un abaque de pourcentage de charge en fonction du total ainsi cumulé des temps de fonctionnement des turbines, à déterminer un pourcentage de charge du noyau et à limiter la charge du lendemain dudit noyau à ce pourcentage ;
2) pendant les heures de restitution :
a) à effectuer une relance :
- si, à la fin de la succession desdites phases v1 à v4, l'élévation de la température du local pendant le temps cumulé de fonctionnement des turbines est inférieure à un seuil prédéterminé ,
- ou si la température dudit local atteint en descendant un deuxième seuil (T₂) prédéterminé par rapport à la température de consigne (Tc), en deçà dudit premier seuil (T₁),
b) et à arrêter la relance dès que la température du local atteint ladite valeur de consigne (Tc).

2. Procédé suivant la revendication 1, **caractérisé en ce que**, pour un fonctionnement en régime réduit, on envoie à un micro-contrôleur de l'appareil (10) un signal (R) interdisant la mise en service des turbines de restitution, sauf si la température du local descend en dessous d'un troisième seuil (T₃) par rapport à la température de consigne (Tc), inférieur au deuxième seuil (T₂), les modalités de charge du noyau demeurant inchangées.

3. Procédé suivant la revendication 1, **caractérisé en ce que** la fin de la charge du noyau est commandée à partir de la mesure de la température du noyau à l'aide d'un thermocouple au contact dudit noyau.

## Patentansprüche

1. Verfahren zum Regulieren des Ladens und Entladens von elektrischen Speicher-Heizgeräten oder dergleichen und insbesondere von Geräten des Typs, der einen aus feuerfesten Ziegeln gebildeten Kern, elektrische Widerstände zum Heizen des Kerns und mehrere Turbinen zum zwangsläufigen Umwälzen von in den Kanälen des Kerns wieder zu erwärmender Luft umfaßt, wobei das Verfahren darin besteht:
A/ daß es für das Entladen oder die Abgabe:
- den Betrieb wenigstens einer Turbine startet, wenn die Temperatur, die in einem Raum gemessen wird, in dem sich das Gerät befindet, unter einen ersten Schwellenwert (T₁), der in bezug auf die eingestellte Solltemperatur (Tc) und diesseits derselben vorgegeben ist, abfällt,
- bei jedem Einschalten der Turbine(n) deren Drehzahl entsprechend der folgenden aufeinanderfolgenden Phasen moduliert:
v1: Nenndrehzahl während einer vorgegebenen Dauer;
v2: Drehzahl, die auf ein erstes Niveau verringert ist, während einer vorgegebenen Dauer,
v3: Drehzahl, die auf ein zweites Niveau über dem ersten gebracht ist, während einer vorgegebenen Dauer,
v4: Drehzahl, die auf ein drittes Niveau zwischen der Nenndrehzahl und dem zweiten Niveau erhöht ist, während einer vorgegebenen Dauer;
- wobei der Übergang von einem der Betriebsbereiche v2 und v3 zum folgenden Betriebsbereich nur erfolgt, wenn die beiden folgenden Bedingungen erfüllt sind:
1) die Temperatur des Raums liegt unter jener des Sollwertes (Tc);
2) die Erhöhung der Temperatur im Raum während der eben zu Ende gehenden Phase ist niedriger als ein vorgegebener Schwellenwert;
- wobei jede Phase v2, v3, v4 dann, wenn die Temperaturerhöhung am Ende der betrachteten Phase höher als der Schwellenwert ist, unter denselben Bedingungen in einer vorgegebenen Anzahl erneut begonnen wird;
- und wobei das Anhalten der Turbinen jederzeit befohlen wird, sobald die Temperatur des Raums den eingestellten Schwellenwert (Tc) erreicht;
B/ daß es für das Laden des Kerns:
1) während der Zeiten mit reduziertem Tarif darin besteht:
a) über 24 Stunden und außerhalb der Zeiten mit reduziertem Tarif die Betriebszeiten der Turbinen zu kumulieren, indem diese Zeiten in Abhängigkeit von der Drehzahl der Turbinen in jeder Betriebsperiode gewichtet werden;
b) und in Abhängigkeit von einem Diagramm des Prozentsatzes des Ladens als Funktion des somit kumulierten Gesamtbetrags der Betriebszeiten der Turbinen einen Prozentsatz des Ladens des Kerns zu bestimmen und das Laden des Kerns am nächsten Tag auf diesen Prozentsatz zu begrenzen;
2) während der Abgabezeiten darin besteht:
a) ein Wiedereinschalten auszuführen:
- falls am Ende der Folge der Phasen v1 bis v4 die Erhöhung der Temperatur des Raums während der kumulierten Betriebszeit der Turbinen niedriger als ein vorgegebener Schwellenwert ist,
- oder falls die Temperatur des Raums bei ihrem Absinken einen zweiten Schwellenwert (T2) erreicht, der in bezug auf die Solltemperatur (Tc) und diesseits des ersten Schwellenwertes (T1) vorgegeben ist,
b) und das Wiedereinschalten zu beenden, sobald die Temperatur des Raums den Sollwert (Tc) erreicht.

2. Verfahren nach Anspruch 1, **dadurch gekennzeichnet, daß** für einen Betrieb im reduzierten Betriebsbereich an eine Mikrosteuereinheit des Geräts (10) ein Signal (R) geschickt wird, das den Betrieb der Abgabeturbinen sperrt, es sei denn, daß die Temperatur des Raums unter einen dritten Schwellenwert (T₃) in bezug auf die Solltemperatur (Tc), der niedriger als der zweite Schwellenwert (T₂) ist, abfällt, wobei die Modalitäten des Ladens des Kerns unverändert bleiben.

3. Verfahren nach Anspruch 1, **dadurch gekennzeichnet, daß** das Ende des Ladens des Kerns anhand der Messung der Temperatur des Kerns mit Hilfe eines mit dem Kern in Kontakt befindlichen Thermoelements befohlen wird.

## Claims

1. Method of regulating the charging and discharging of electric storage heating appliances or the like and notably of the type comprising a core formed from refractory bricks, electric elements for heating the core, and a plurality of fans for the forced circulation of air to be heated in channels in the core, the method comprising:
A/ with regard to the discharge or restoration:
. triggering the switching on of at least one fan when the temperature measured in the room where the appliance is situated falls below a first threshold (T₁) predetermined with respect to the set temperature (Tc) displayed and below it,
. modulating, each time the fan or fans are switched on, their speed of rotation in accordance with the following successive phases:
v1: nominal speed, for a predetermined period;
v2: speed reduced to a first level for a predetermined period,
v3: speed brought to a second level higher than the first, for a predetermined period,
v4: speed brought to a third level intermediate the nominal speed and the second level, for a predetermined period;
• - the passage from one of the modes v2 and v3 to the following mode being made only if the following two conditions are fulfilled:
1) the temperature of the room is less than the set temperature (Tc);
2) the rise in temperature in the room throughout the phase which has just ended is below a predetermined threshold;
• - each phase v2, v3, v4 being, if said temperature rise, at the end of the phase in question, is greater than said threshold, recommenced under the same conditions, a given number of times;
• - and the stoppage of the fans being demanded at any time as soon as the temperature of the room reaches said displayed set value (Tc);
B/ with regard to the charging of the core:
1) during the reduced-tariff hours:
a) cumulating, over 24 hours and outside said reduced-tariff hours, the operating times of the fans by weighting these times according to the speed of the fans in each operating period;
b) and, according to a nomogram for the percentage charging as a function of the total thus accumulated of the fan operating times, determining a percentage charging of the core and limiting the charging of the core the next day to this percentage;
2) during the restoration hours:
a) restarting:
- if, at the end of the succession of said phases v1 to v4, the rise in temperature in the room during the total operating time of the fans is less than a predetermined threshold,
- or if the temperature of said room reaches, whilst falling, a second threshold (T₂) predetermined with respect to the set temperature (Tc), on this side of said first threshold (T₁),
b) and stopping the restarting as soon as the temperature of the room reaches said set value (Tc).

2. A method according to claim 1, **characterised in that**, for a functioning in reduced mode, a signal (R) is sent to a microcontroller of the appliance (10) preventing the starting of the restoration fans, unless the temperature of the room falls below a third threshold (T₃) with respect to the set temperature (Tc), less than the second threshold (T₂), the charging circumstances of the core remaining unchanged.

3. A method according to claim 1, **characterised in that** the end of the charging of the core is controlled from the measurement of the temperature of the core by means of a thermocouple in contact with said core.
